# EUROPÄISCHE PATENTSCHRIFT

(11) **EP 1 413 028 B1**
(45) Veröffentlichungstag und Bekanntmachung des Hinweises auf die Patenterteilung: **28.11.2012**
(21) Anmeldenummer: 02754208.3
(22) Anmeldetag: 14.06.2002
(51) Int. Cl.: H01T 13/32, H01T 13/16

(54) **ZÜNDKERZE**
SPARK PLUG
BOUGIE D'ALLUMAGE

(30) Priorität: 15.06.2001 DE 10129040
(43) Veröffentlichungstag der Anmeldung: 28.04.2004
(73) Patentinhaber: ROBERT BOSCH GMBH, 70442 Stuttgart (DE)
(72) Erfinder: FISCHER, Jochen, 96052 Bamberg (DE); BENZ, Andreas, 96052 Bamberg (DE)
(86) Internationale Anmeldenummer: PCT/DE2002/002169
(87) Internationale Veröffentlichungsnummer: WO 2002/103869

(56) Entgegenhaltungen:
- FR-A- 784 679
- PATENT ABSTRACTS OF JAPAN vol. 1997, no. 09, 30. September 1997 (1997-09-30) & JP 09 129356 A (NGK SPARK PLUG CO LTD), 16. Mai 1997 (1997-05-16)
- PATENT ABSTRACTS OF JAPAN vol. 1998, no. 02, 30. Januar 1998 (1998-01-30) & JP 09 260025 A (NGK SPARK PLUG CO LTD), 3. Oktober 1997 (1997-10-03)
- PATENT ABSTRACTS OF JAPAN vol. 2000, no. 08, 6. Oktober 2000 (2000-10-06) & JP 2000 150108 A (KURO RYOHEI), 30. Mai 2000 (2000-05-30)

## Beschreibung

### Stand der Technik

Die Erfindung geht von einer Zündkerze nach der Gattung des Hauptanspruchs aus.

Aus der DE 196 23 989 ist bereits eine Zündkerze mit einem rohrförmigen metallischen Gehäuse bekannt, das brennraumseitig einen äußeren Rand aufweist, an dem vorzugsweise vier Masseelektroden befestigt sind.

Weiterhin ist aus der JP 09 129356 A eine Zündkerze mit einem Gehäuse bekannt, gemäß Oberbegriff des Anspruchs 1, an dem eine Masseelektrode festgelegt ist. Die Masseelektrode weist an ihrem dem Gehäuse abgewandten Ende einen sich verringernden Querschnitt auf.

### Vorteile der Erfindung

Die erfindungsgemäße Zündkerze mit den Merkmalen des Hauptanspruchs hat demgegenüber den Vorteil, dass die Querschnittsfläche der mindestens einen Masseelektrode zum äußeren Rand des Gehäuses hin zunimmt, wobei die Masseelektrode ein erstes Teil mit im Wesentlichen gleichbleibender Querschnittsfläche und ein zweites Teil mit zum äußeren Rand des Gehäuses zunehmender Querschnittsfläche umfasst und dass das erste und das zweite Teil der Masseelektrode einstückig ausgebildet sind, und wobei das zweite Teil zwischen dem ersten Teil und dem äußeren Rand des Gehäuses angeordnet sind. Auf diese Weise kann das Temperaturniveau der mindestens einen Masseelektrode reduziert werden. Dadurch ist die mindestens eine Masseelektrode einem geringeren Verschleiß, beispielsweise durch Korrosion ausgesetzt. Außerdem werden Glühzündungen oder eine Vorentflammung verhindert.

Durch die in den Unteransprüchen aufgeführten Maßnahmen sind vorteilhafte Weiterbildungen und Verbesserungen der im Hauptanspruch angegebenen Zündkerze möglich.

Besonders vorteilhaft ist es, dass die Masseelektrode mindestens einen Kern umfasst, der besser wärmeleitfähig ist, als eine den Kern umschließende Hülle der Masseelektrode. Auf diese Weise lässt sich das Temperaturniveau der Masseelektrode zusätzlich reduzieren und damit die Temperaturfestigkeit der Masselektrode weiter erhöhen.

Besonders vorteilhaft ist es auch, wenn die Masseelektrode eine runde Querschnittsfläche aufweist. In diesem Fall ist das Verhältnis zwischen der Oberfläche und der Querschnittsfläche der Masselektrode im Hinblick auf ein möglichst geringes Temperaturniveau und somit eine möglichst hohe Temperaturfestigkeit der Masseelektrode optimal.

Vorteilhaft ist auch, dass das zweite Teil trapezförmig ausgebildet ist und im Bereich des äußeren Randes des Gehäuses den Radius des Gehäuses annimmt. Auf diese Weise lässt sich das zweite Teil der Masseelektrode formschlüssig mit dem äußeren Rand des Gehäuses verbinden.

Fertigungstechnisch kann auch dadurch Aufwand eingespart werden, dass die Masseelektrode mit den beiden Teilen einstückig, vorzugsweise durch Ausstanzen oder Fließpressen, gefertigt ist.

Wenig aufwendig ist die Fertigung auch, wenn das erste Teil und das zweite Teil aus dem gleichen Material bestehen.

### Zeichnung

Ausführungsbeispiele der Erfindung sind in der Zeichnung dargestellt und in der nachfolgenden Beschreibung näher erläutert. Es zeigen
Figur 1 ein erstes Ausführungsbeispiel der erfindungsgemäßen Zündkerze in einer Vorderansicht,
Figur 2 die erste Ausführungsform der erfindungsgemäßen Zündkerze in einer Seitenansicht,
Figur 3 die erste Ausführungsform der erfindungsgemäßen Zündkerze in einer Draufsicht,
Figur 4 eine Seitenansicht einer Masseelektrode der Zündkerze der ersten Ausführungsform,
Figur 5a) einen ersten Querschnitt der Masseelektrode der ersten Ausführungsform der erfindungsgemäßen Zündkerze.
Figur 5 c) einen zweiten Querschnitt der Masseelektrode der ersten Ausführungsform der erfindungsgemäßen Zündkerze, und Figur 6 eine Masseelektrode der erfindungsgemäßen Zündkerze.

### Beschreibung der Ausführungsbeispiele

In Figur 1 kennzeichnet 1 eine Zündkerze. Die Zündkerze 1 umfasst ein rohrförmiges metallisches Gehäuse 5, das brennraumseitig einen äußeren Rand 10 aufweist. In dem Gehäuse 5 ist ein Isolator 90 eingebettet, aus dem brennraumseitig eine Mittelelektrode 95 herausragt. Die Mittelelektrode 95, der Isolator 90 und das rohrförmige metallische Gehäuse 5 liegen zueinander koaxial. Der Isolator 90 der Mittelelektrode 95 ragt brennraumseitig aus dem Gehäuse 5 heraus. In der Seitenansicht gemäß Fig. 2 ist zu erkennen, dass am äußeren Rand 10 das Gehäuse 5 eine Masseelektrode 15 befestigt ist. Diese verläuft zunächst parallel zur Längsachse 100 der Zündkerze 1. Die Masseelektrode 15 ist dann zur Mittelelektrode 95 hin abgebogen und über die Stirnfläche 105 der Mittelelektrode 95 geführt. Die Masseelektrode 15 ist somit in diesem Beispiel als Dachelektrode ausgeführt.

Gemäß dem ersten Ausführungsbeispiel umfasst die Zündkerze 1 genau eine Masseelektrode. Die erfindungsgemäße Zündkerze kann jedoch auch mehrere Masseelektroden umfassen.

Masseelektroden erreichen abhängig vom Betriebszustand hohe Temperaturen. Hohe Temperaturen führen zu einem zunehmenden Verschleiß der Masseelektroden durch Korrosion und können zu Glühzündungen bzw. zu einer Vorentflammung führen. Neue Motorkonzepte erfordern zunehmend lange, in den Brennraum vorgeschobene Funkenlagen, die damit auch größere Masseelektrodenlängen erfordern. Somit nimmt die Temperaturbelastung der Masseelektroden zu.

Erfindungsgemäß ist es nun vorgesehen, dass die Querschnittsfläche der mindestens einen Masseelektrode 15 zum äußeren Rand 10 des Gehäuses 5 hin zunimmt, wie in der Vorderansicht der Figur 1 zu erkennen ist. Gemäß Figur 1 ist die Masseelektrode 15 zum äußeren Rand 10 hin trapezförmig ausgebildet. Durch diese Trapezform wird ein Bereich 50 kontinuierlicher Querschnittsveränderung für die Masseelektrode 15 erzielt. Zusätzlich kann die Querschnittsveränderung in einem vorgegebenen Bereich 55 der Masseelektrode 15 auch stufenförmig ausgebildet sein, wie der Figur 4 in gestrichelter Form entnehmbar ist.

Generell kann die Querschnittsveränderung der Masseelektrode 15 entweder nur kontinuierlich wie in Figur 1 dargestellt oder nur stufenförmig oder sowohl kontinuierlich als auch stufenförmig, wie beispielsweise in Figur 4 dargestellt, ausgebildet sein. In der Draufsicht nach Figur 3 ist die Breite 65 der Masseelektrode 15 im Bereich des äußeren Randes 10 dargestellt. Weiterhin ist in Figur 3 die Breite 60 des äußeren Randes 10 des Gehäuses 5 dargestellt. Gemäß Figur 3 ist die Querschnittsflächenvergrößerung der Masseelektrode 15 zum äußeren Rand 10 hin so ausgeführt, dass die Breite 65 der Masseelektrode 15 im Bereich des äußeren Randes 10 nicht über die Breite 60 des äußeren Randes 10 hinausgeht. Die Vergrößerung der Querschnittsfläche der Masseelektrode 15 führt vielmehr dazu, dass die Masseelektrode 15 im Bereich ihrer Befestigung mit dem äußeren Rand 10 den Radius 85 des äußeren Randes 10 des rohrförmigen Gehäuses 5 annimmt und sich somit entlang des Umfangs des äußeren Randes 10 ausdehnt. Die Befestigung der Masseelektrode 15 mit dem äußeren Rand 10 erfolgt in der Regel durch eine Schweißverbindung. Gemäß Figur 3 ist die Masseelektrode 15 im Bereich des äußeren Randes 10 auf etwa ein Achtel des Umfangs des äußeren Randes 10 in Richtung des ringförmigen äußeren Randes 10 ausgedehnt, wobei der äußere Rand 10 natürlich auch koaxial zur Längsachse 100 der Zündkerze 1 liegt.

Je kleiner nun die Oberfläche der Masseelektrode 15 ist, umso weniger Wärme nimmt die Masseelektrode 15 auf. Je größer die Querschnittsfläche der Masseelektrode 15 ist, desto besser leitet sie die von der Masseelektrode 15 aufgenommene Wärme ab, wobei die Vergrößerung der Querschnittsfläche der Masseelektrode 15 sinnvollerweise in Richtung zum äußeren Rand 10 erfolgen sollte, damit die aufgenommene Wärme möglichst widerstandslos auf das verhältnismäßig kalte Gehäuse 5 der Zündkerze 1 geleitet werden kann. Ein besonders günstiges Verhältnis zwischen der Oberfläche der Masseelektrode 15 und der Querschnittsfläche der Masseelektrode 15 erhält man, wenn die Masseelektrode 15 eine runde Querschnittsfläche aufweist. Ohne eine Änderung des Flächeninhalts der Querschnittsfläche der Masseelektrode 15 erhält man auf diese Weise eine möglichst geringe Oberfläche der Masseelektrode.

Wie bereits beschrieben, ist die Breite 65 der Masseelektrode 15 im Bereich des äußeren Randes 10 auf die Breite 60 des äußeren Randes 10 begrenzt. Weist die Masseelektrode 15 dennoch eine größere Breite als die Breite 60 des äußeren Randes 10 auf, so kann die Masseelektrode 15 im Bereich der Befestigung mit dem äußeren Rand 10, im Falle einer Schweißverbindung im Bereich der Schweißwurzel, durch plastische Verformung, beispielsweise durch Pressen auf die erforderliche Breite 60 des äußeren Randes 10 verjüngt werden.

Zusätzlich oder alternativ kann auch die Breite 60 des äußeren Randes 10 bis maximal zum inneren Dichtsitzdurchmesser 110 des Gehäuses 5 verbreitert werden, wie der gestrichelt dargestellten Verlängerung der Breite 60 des äußeren Randes 10 in Figur 3 zu entnehmen ist. Die gestrichelte Verlängerung trägt dabei das Bezugszeichen 115. Der Dichtsitzdurchmesser 110 markiert dabei den geringsten Durchmesser des rohrförmigen metallischen Gehäuses 5 der Zündkerze 1, der an der Stelle innerhalb des Gehäuses 5 auftritt, an der der Isolator 90 an einem ringförmigen Vorsprung des Gehäuses 5 aufsitzt.

Wenn also eine Anpassung der Breite der Masseelektrode 15 an die Breite des äußeren Randes 10 erforderlich sein sollte, so kann dies entweder durch eine Reduzierung der Breite der Masseelektrode 15 oder durch eine Vergrößerung der Breite des äußeren Randes 10 oder sowohl durch eine Verringerung der Breite der Masselektrode 15 als auch durch eine Vergrößerung der Breite des äußeren Randes 10 im Bereich der Verbindung der Masseelektrode 15 mit dem äußeren Rand 10 erfolgen.

Ist die Querschnittsfläche der Masseelektrode 15 wie oben beschrieben rund ausgebildet, so kann sie im Bereich der sich zwischen der Mittelelektrode 95 und der Masseelektrode 15 ausbildenden Funkenstrecke mit einer planen Fläche versehen sein, um eine möglichst große Abbrandfläche zur Verfügung zu stellen. Die plane Fläche kann dabei an die Masseelektrode 15 an ihrem der Stirnfläche 105 der Mittelelektrode 95 zugewandten Bereich angeprägt sein. Dieser Bereich ist in Figur 2 mit dem Bezugszeichen 120 gekennzeichnet.

Als weitere Maßnahme zur Reduzierung des Temperaturniveaus der Masseelektrode 15 kann es vorgesehen sein, dass die Masseelektrode 15 mindestens einen Kern 125 umfasst, der von einer Hülle 130 der Masseelektrode 15 umschlossen ist und besser wärmeleitfähig ist als die Hülle 130. Eine solche Masseelektrode ist in Figur 6 dargestellt. Der Kern 125 kann dabei beispielsweise aus Kupfer ausgebildet sein, wohingegen die Hülle 130 beispielsweise aus einer Nickel-Legierung bestehen kann. Auf diese Weise ist die Masseelektrode 15 als Zweistoffmasseelektrode ausgebildet. Der Kern 125 kann dabei beispielsweise durch Fließpressen in die Hülle 130 eingebracht werden.

In Fig. 5a) ist schraffiert und mit dem Bezugszeichen 20 gekennzeichnet eine erste Querschnittsfläche des ersten Teils 70 dargestellt und etwa rechteckförmig ausgebildet. Die erste Querschnittsfläche 20 ist dabei am weitesten vom äußeren Rand 10 beabstandet. Sie ist deutlich kleiner als eine zweite Querschnittsfläche 30 des zweiten Teils 75 im Bereich der Verbindung der Masseelektrode 15 mit dem äußeren Rand 10.

Figur 5c) zeigt schließlich einen Querschnitt der Masselektrode 15 im Bereich der zweiten Querschnittsfläche 30, also im Bereich der Verbindung der Masseelektrode 15 mit dem äußeren Rand 10. Die zweite Querschnittsfläche 30 kann dabei an die Ringform des äußeren Randes 10 angepasst sein, wie in Figur 3 und Figur 5c) erkennbar ist. Die Figuren 5a) und 5c) zeigen somit ein Beispiel mit einem ersten Teil 70 und einem zweiten Teil 75, die sich in der Form ihrer Querschnittsfläche voneinander unterscheiden. Es kann aber auch vorgesehen sein, dass die Querschnittsflächen des ersten Teils 70 und des zweiten Teils 75 die gleiche Form aufweisen. Insbesondere kann das erste Teil 70 wie auch das zweite Teil 75 einen Querschnitt in Form eines Ringabschnitts mit dem Radius des äußeren Randes 10 annehmen. Für das erste Teil 70 und das zweite Teil 75 können beliebige Formen für die Querschnittsflächen verwendet werden, sowohl bei Verwendung der gleichen Form für die Querschnittsflächen der beiden Teile 70, 75 als auch bei der Verwendung von unterschiedlichen Querschnittsflächenformen für die beiden Teile 70, 75. Im letzteren Fall können dann beliebige Kombinationen von eckigen, runden oder ellipsenförmigen Querschnittsflächen für die beiden Teile 70, 75 vorgesehen werden.

Die Verjüngung der Querschnittsflächen mit zunehmendem Abstand vom äußeren Rand 10 kann dabei für das zweite Teil 75 in gestufter Form, in konischer Form, in Trapezform oder in beliebiger sonstiger Form erfolgen. Die beschriebenen Arten der Verjüngung der Querschnittsfläche mit zunehmendem Abstand vom äußeren Rand 10 können auch in beliebiger Art und Weise für die beiden Teile 70, 75 miteinander kombiniert werden.

Wie in den Figuren 1, 2, 3 und 4 dargestellt, ist das zweite Teil 75 zwischen dem ersten Teil 70 und dem äußeren Rand 10 des Gehäuses 5 angeordnet. Bei dem beschriebenen Ausführungsbeispiel umfasst dabei das erste Teil 70 eine über seine Länge gleichbleibende Querschnittsfläche, wohingegen das zweite Teil 75 eine über seine Länge trapezförmig mit zunehmendem Abstand vom äußeren Rand 10 sich verjüngende Querschnittsfläche umfasst, die gemäß der gestrichelten Darstellung in Figur 4 zusätzlich auch den gestuften Bereich 55 zur Querschnittsflächenreduzierung mit zunehmendem Abstand vom äußeren Rand 10 umfassen kann. Dabei kann das zweite Teil 75 auf dem äußeren Rand 10 des Gehäuse 5, beispielsweise durch Schweißen befestigt sein. Auf das zweite Teil 75 kann dann das erste Teil 70 aufgeschweißt sein. Das zweite Teil 75 nimmt dabei gemäß Figur 3 im Bereich seiner Befestigung mit dem äußeren Rand 10 den Radius 85 des äußeren Randes 10 an und ist im Bereich seiner Befestigung am äußeren Rand 10 etwa auf ein Achtel des Umfangs des äußeren Randes 10 ausgedehnt und in seiner Grundfläche an den ringförmigen äußeren Rand 10 angepasst.

Gemäß Figur 6 ist die Verwendung des Kerns 125 mit einer im Vergleich zur Hülle 130 besseren Wärmeleitfähigkeit dargestellt. Dabei kann sich der Kern gemäß Figur 6 über die gesamte Länge des zweiten Teils 75 und fortgesetzt über einen Teil der Länge des ersten Teils 70 erstrecken. Gemäß Figur 6 ist dabei wiederum ein Beispiel dargestellt, bei dem sich die Querschnittsfläche des ersten Teils 70 über dessen Länge nicht ändert, wohingegen die Querschnittsfläche des zweiten Teils 75 sich mit zunehmendem Abstand vom äußeren Rand 10 und damit zum ersten Teil 70 hin trapezförmig verjüngt.

Als Werkstoff für das zweite Teil 75 können reines Silber oder reines Nickel eingesetzt werden. Alternativ können für das zweite Teil 75 Legierungen mit den Hauptbestandteilen Aluminium, Silber, Kupfer, Magnesium und Nickel eingesetzt werden.

Das erste Teil 70 und das zweite Teil 75 können aus dem gleichen Material gefertigt sein. Dabei ist die Masseelektrode 15 mit den beiden Teilen 70, 75 einstückig gefertigt. Die Fertigung kann dabei z.B. durch Ausstanzen oder durch Fließpressen erfolgen.

Die Zündkerze 1 kann mehrere Masseelektroden aufweisen, die jeweils nach einem der beschriebenen Ausführungsbeispiele ausgebildet sein können, wobei mehrere gleich und/oder mehrere verschieden ausgebildete Masseelektroden vorgesehen sein können. Nur eine dieser Masseelektroden kann dabei als Dachelektrode wie in Figur 2 dargestellt ausgebildet sein.

## Patentansprüche

1. Zündkerze (1) mit einem rohrförmigen metallischen Gehäuse (5), das brennraumseitig einen äußeren Rand (10) aufweist, an dem mindestens eine Masseelektrode (15) angeordnet ist, wobei die Querschnittsfläche (20, 25, 30, 35, 40, 41, 45, 46) der mindestens einen Masseelektrode (15) zum äußeren Rand (10) des Gehäuses (5) hin zunimmt und wobei die Masseelektrode (15) ein erstes Teil (70) mit im Wesentlichen gleichbleibender Querschnittsfläche (20, 25, 35, 40, 41) und ein zweites Teil (75) mit zum äußeren Rand (10) des Gehäuses (5) zunehmender Querschnittsfläche (30, 45, 46) umfasst, wobei das erste und das zweite Teil (70, 75) der Masseelektrode (15) einstückig ausgebildet sind, **dadurch gekennzeichnet, dass** das zweite Teil (75) zwischen dem ersten Teil (70) und dem äußeren Rand (10) des Gehäuses (5) angeordnet ist.

2. Zündkerze (1) nach Anspruch 1, **dadurch gekennzeichnet, dass** die Masseelektrode (15) einen Bereich (50) kontinuierlicher Querschnittsveränderung umfaßt.

3. Zündkerze (1) nach Anspruch 1 oder 2, **dadurch gekennzeichnet, dass** die Zündkerze (1) einen Bereich (55) mit stufenförmiger Querschnittsveränderung umfaßt.

4. Zündkerze (1) nach Anspruch 1, 2 oder 3, **dadurch gekennzeichnet, dass** die Masseelektrode (15) einen Kern (125) umfaßt, der besser wärmeleitfähig ist, als eine den Kern (125) umschließende Hülle (130) der Masseelektrode (15).

5. Zündkerze (1) nach einem der vorherigen Ansprüche, **dadurch gekennzeichnet, dass** die Querschnittsfläche (20, 25, 30, 35, 40, 41, 45, 46) der Masseelektrode (15) im Bereich der Anbringung an den äußeren Rand (10) des Gehäuses (5) in ihrer Breite (65) auf die Breite (60) des äußeren Randes (10) reduziert ist.

6. Zündkerze (1) nach einem der vorherigen Ansprüche, **dadurch gekennzeichnet, dass** die Breite (60) des äußeren Randes (10) des Gehäuses (5) auf die Breite (65) des Querschnitts der Masseelektrode (15) im Bereich der Anbringung der Masseelektrode (15) an den äußeren Rand (10) des Gehäuses (5) vergrößert ist.

7. Zündkerze (1) nach einem der vorherigen Ansprüche, **dadurch gekennzeichnet, dass** die Masseelektrode (15) eine runde Querschnittsfläche (20, 25, 30, 35, 40, 41, 45, 46) aufweist.

8. Zündkerze (1) nach einem der Ansprüche 1 bis 7, **dadurch gekennzeichnet, dass** das zweite Teil (75) trapezförmig ausgebildet ist und im Bereich des äußeren Randes (10) des Gehäuses (5) den Radius (85) des Gehäuses (5) annimmt.

9. Zündkerze (1) nach einem der Ansprüche 1 bis 8, **dadurch gekennzeichnet, dass** das zweite Teil (75) lediglich aus Ag oder aus Ni gebildet ist.

10. Zündkerze (1) nach einem der Ansprüche 1 bis 8, **dadurch gekennzeichnet, dass** das zweite Teil (75) aus einer Legierung mit den Hauptbestandteilen Al, Ag, Cu, Mg, Ni gebildet ist.

11. Zündkerze (1) nach einem der Ansprüche 1 bis 10, **dadurch gekennzeichnet, dass** das erste Teil (70) und das zweite Teil (75) aus dem gleichen Material gefertigt sind.

12. Zündkerze (1) nach einem der Ansprüche 1 bis 11, **dadurch gekennzeichnet, dass** die Masseelektrode (15) mit den beiden Teilen (70, 75) einstückig, vorzugsweise durch Ausstanzen oder Fließpressen, gefertigt ist.

13. Zündkerze (1) nach einem der Ansprüche 1 bis 12, **dadurch gekennzeichnet, dass** sich die Querschnittsflächen (20, 25, 30, 35, 40, 41, 45, 46) des ersten Teils (70) und des zweiten Teils (75) in ihrer Form unterscheiden.

14. Zündkerze (1) nach einem der Ansprüche 1 bis 13, **dadurch gekennzeichnet, dass** die Querschnittsflächen (20, 25, 30, 35, 40, 41, 45, 46) des ersten Teils (70) und des zweiten Teils (75) die gleiche Form aufweisen.

## Claims

1. Spark plug (1) having a tubular metallic housing (5) which, at the combustion-chamber end, has an outer rim (10) on which at least one ground electrode (15) is arranged, wherein the cross-sectional area (20, 25, 30, 35, 40, 41, 45, 46) of the at least one ground electrode (15) increases towards the outer rim (10) of the housing (5), and wherein the ground electrode (15) comprises a first part (70) with a substantially constant cross-sectional area (20, 25, 35, 40, 41) and a second part (75) with a cross-sectional area (30, 45, 46) which increases towards the outer rim (10) of the housing (5), wherein the first and the second parts (70, 75) of the ground electrode (15) are formed in one piece, **characterized in that** the second part (75) is arranged between the first part (70) and the outer rim (10) of the housing (5).

2. Spark plug (1) according to Claim 1, **characterized in that** the ground electrode (15) comprises a region (50) with a continuous change in cross section.

3. Spark plug (1) according to Claim 1 or 2, **characterized in that** the spark plug (1) comprises a region (55) with a stepped change in cross section.

4. Spark plug (1) according to Claim 1, 2 or 3, **characterized in that** the ground electrode (15) comprises a core (125), which has a better thermal conductivity than a shell (130) of the ground electrode (15) which surrounds the core (125).

5. Spark plug (1) according to one of the preceding claims, **characterized in that** the cross-sectional area (20, 25, 30, 35, 40, 41, 45, 46) of the ground electrode (15), in the region of attachment to the outer rim (10) of the housing (5), is reduced in its width (65) to the width (60) of the outer rim (10).

6. Spark plug (1) according to one of the preceding claims, **characterized in that** the width (60) of the outer rim (10) of the housing (5) is enlarged to the width (65) of the cross section of the ground electrode (15) in the region in which the ground electrode (15) is attached to the outer rim (10) of the housing (5).

7. Spark plug (1) according to one of the preceding claims, **characterized in that** the ground electrode (15) has a round cross-sectional area (20, 25, 30, 35, 40, 41, 45, 46).

8. Spark plug (1) according to one of Claims 1 to 7, **characterized in that** the second part (75) has a trapezoidal form and, in the region of the outer rim (10) of the housing (5), assumes the radius (85) of the housing (5).

9. Spark plug (1) according to one of Claims 1 to 8, **characterized in that** the second part (75) is formed merely from Ag or from Ni.

10. Spark plug (1) according to one of Claims 1 to 8, **characterized in that** the second part (75) is formed from an alloy containing Al, Ag, Cu, Mg and Ni as the main constituents.

11. Spark plug (1) according to one of Claims 1 to 10, **characterized in that** the first part (70) and the second part (75) are produced from the same material.

12. Spark plug (1) according to one of Claims 1 to 11, **characterized in that** the ground electrode (15) with the two parts (70, 75) is produced in one piece, preferably by punching or extrusion.

13. Spark plug (1) according to one of Claims 1 to 12, **characterized in that** the cross-sectional areas (20, 25, 30, 35, 40, 41, 45, 46) of the first part (70) and of the second part (75) differ in shape.

14. Spark plug (1) according to one of Claims 1 to 13, **characterized in that** the cross-sectional areas (20, 25, 30, 35, 40, 41, 45, 46) of the first part (70) and of the second part (75) have the same shape.

## Revendications

1. Bougie d'allumage (1) comprenant un boîtier métallique tubulaire (5), qui présente, du côté de la chambre de combustion, un bord extérieur (10) sur lequel est disposée au moins une électrode de masse (15), la surface en section transversale (20, 25, 30, 35, 40, 41, 45, 46) de l'au moins une électrode de masse (15) augmentant vers le bord extérieur (10) du boîtier (5) et l'électrode de masse (15) comprenant une première partie (70) avec une surface en section transversale essentiellement uniforme (20, 25, 35, 40, 41) et une deuxième partie (75) avec une surface en section transversale (30, 45, 46) augmentant vers le bord extérieur (10) du boîtier (5), la première et la deuxième partie (70, 75) de l'électrode de masse (15) étant réalisées d'une seule pièce, **caractérisée en ce que** la deuxième partie (75) est disposée entre la première partie (70) et le bord extérieur (10) du boîtier (5).

2. Bougie d'allumage (1) selon la revendication 1, **caractérisée en ce que** l'électrode de masse (15) comprend une région (50) de section transversale variant en continu.

3. Bougie d'allumage (1) selon la revendication 1 ou 2, **caractérisée en ce que** la bougie d'allumage (1) comprend une région (55) de section transversale variant de manière échelonnée.

4. Bougie d'allumage (1) selon la revendication 1, 2 ou 3, **caractérisée en ce que** l'électrode de masse (15) comprend un noyau (125), qui est meilleur conducteur de la chaleur qu'une gaine (130) de l'électrode de masse (15) entourant le noyau (125).

5. Bougie d'allumage (1) selon l'une quelconque des revendications précédentes, **caractérisée en ce que** la surface en section transversale (20, 25, 30, 35, 40, 41, 45, 46) de l'électrode de masse (15) est réduite en largeur (65) à la largeur (60) du bord extérieur (10) dans la région de l'application contre le bord extérieur (10) du boîtier (5).

6. Bougie d'allumage (1) selon l'une quelconque des revendications précédentes, **caractérisée en ce que** la largeur (60) du bord extérieur (10) du boîtier (5) est augmentée à la largeur (65) de la section transversale de l'électrode de masse (15) dans la région de l'application de l'électrode de masse (15) contre le bord extérieur (10) du boîtier (5).

7. Bougie d'allumage (1) selon l'une quelconque des revendications précédentes, **caractérisée en ce que** l'électrode de masse (15) présente une surface en section transversale ronde (20, 25, 30, 35, 40, 41, 45, 46).

8. Bougie d'allumage (1) selon l'une quelconque des revendications 1 à 7, **caractérisée en ce que** la deuxième partie (75) est réalisée sous forme trapézoïdale et adopte dans la région du bord extérieur (10) du boîtier (5) le rayon (85) du boîtier (5).

9. Bougie d'allumage (1) selon l'une quelconque des revendications 1 à 8, **caractérisée en ce que** la deuxième partie (75) est formée uniquement d'Ag ou de Ni.

10. Bougie d'allumage (1) selon l'une quelconque des revendications 1 à 8, **caractérisée en ce que** la deuxième partie (75) se compose d'un alliage comprenant les constituants principaux Al, Ag, Cu, Mg, Ni.

11. Bougie d'allumage (1) selon l'une quelconque des revendications 1 à 10, **caractérisée en ce que** la première partie (70) et la deuxième partie (75) sont fabriquées en le même matériau.

12. Bougie d'allumage (1) selon l'une quelconque des revendications 1 à 11, **caractérisée en ce que** l'électrode de masse (15) est fabriquée avec les deux parties (70, 75) d'une seule pièce, de préférence par estampage ou extrusion.

13. Bougie d'allumage (1) selon l'une quelconque des revendications 1 à 12, **caractérisée en ce que** les surfaces en section transversale (20, 25, 30, 35, 40, 41, 45, 46) de la première partie (70) et de la deuxième partie (75) ont des formes différentes.

14. Bougie d'allumage (1) selon l'une quelconque des revendications 1 à 13, **caractérisée en ce que** les surfaces en section transversale (20, 25, 30, 35, 40, 41, 45, 46) de la première partie (70) et de la deuxième partie (75) présentent la même forme.
